# EUROPÄISCHE PATENTANMELDUNG

(11) **EP 0 640 551 A1**
(43) Veröffentlichungstag der Anmeldung: **01.03.1995**
(21) Anmeldenummer: 94112729.2
(22) Anmeldetag: 16.08.1994
(51) Int. Cl.: B65H 54/80

(54) **Befestigungseinrichtung für Trichterrad**

(30) Priorität: 25.08.1993 CH 2526/93
(71) Anmelder: MASCHINENFABRIK RIETER AG, CH-8406 Winterthur (CH)
(72) Erfinder: Pietrini, Viktor, CH-8372 Wiezikon b. Sirnach (CH); Stutz, Ueli, CH-8406 Winterthur (CH)

(57) **Zusammenfassung**

Die Erfindung bezieht sich auf eine Befestigung für ein Trichterrad (1), das in einem Gehäuse (2) gelagert ist und zur Ablage eines Faserbandes (24) dient. Bei bekannten Lösungen wird das Lager (13) des Trichterrades (1) von unten an eine obere Gehäusewand (5) angeflanscht. Die Erfindung stellt sich die Aufgabe, diese Befestigungsart zu vereinfachen. Es wird deshalb vorgeschlagen, dass das Lager (13) mindestens eine quer zur Einschieberichtung (X) das Trichterrads (1) gerichtete Auflagefläche (A) aufweist, die mit einer Tragfläche (8) des Gehäuses (2) in Überdeckung bringbar ist.

## Beschreibung

Die Erfindung bezieht sich auf ein Trichterrad mit einem Ablagekanal zur Ablage eines Fahrverbandes in ein Behältnis mit einem Drehteller, welcher über ein Halteelement, das drehfest mit dem Drehteller verbunden ist, in einem Gehäuse über ein auf dem Halteelement angebrachtes Lager gelagert ist.

Derartige Trichterräder sind in der Praxis hinreichend bekannt und dienen zur Ablage eines Faserbandes in unterhalb des Trichterrades angeordneten Kannen.

So ist z.B. aus der EP-B1-220 328 eine Einrichtung bekannt, wobei das Trichterrad in einem Gehäuse mit einer oberen und unteren Gehäusewand gelagert ist. Das auf einem Drehteller befestigte Halteelement ist im Bereich der oberen Gehäusewand über ein Lagerelement gelagert. Das Lagerelement weist hierbei einen Flansch auf, welcher bei der Montage an die untere Fläche der oberen Gehäusewand zum Anliegen kommt. In dieser Stellung wird der Flansch des Lagers mit der oberen Gehäusewand verbunden. In der Regel sind mehrere solche Flanschelemente über den Umfang des Lagergehäuses verteilt. Durch diese Befestigung ist der Drehteller in einer fixen Höhenlage zum Gehäuse drehbar gelagert. Diese Art der Befestigung ist zwar relativ einfach, jedoch muss das Gewicht des gesamten Trichterrades während der Verschraubung von unten abgestützt werden, d.h. hierbei sind unter Umständen zwei Personen oder eine Person mit zusätzlichen Abstützhilfsmitteln notwendig.

Eine ähnliche Befestigung ist z.B. auch aus der EP-A1-353 617 zu entnehmen.

Der Erfindung stellt sich somit die Aufgabe, anhand des bekannten Standes der Technik die Befestigungseinrichtung für ein drehbar gelagertes Trichterrad zu vereinfachen.

Diese Aufgabe wird dadurch gelöst, dass das Lager mindestens eine quer zur Einschieberichtung des Trichterrades gerichtete Auflagefläche aufweist, die mit einer Tragfläche des Gehäuses in Übereinstimmung bringbar ist. Der Begriff "Einschieberichtung" bezieht sich dabei auf die axiale Verschiebebewegung bei der Montage des Trichterrades. Dadurch wird gewährleistet, dass das Trichterrad bei der Montage in axialer Richtung nach unten gesichert, bzw. verriegelt werden kann. Das heisst, das Gewicht des Trichterrades wird beim Befestigen des Lagers voll über die Tragfläche des Gehäuses abgestützt.

Es wird weiter vorgeschlagen, dass das Gehäuse eine Durchtrittsöffnung für das Lager aufweist, welche so ausgebildet ist, dass der Durchtritt des Lagers in Einschieberichtung bis zu einer vertikalen Einbaulage nur in einer bestimmten Drehwinkelstellung zur Durchtrittsöffnung erfolgen kann und die Überdeckung, bzw. Abstützung, durch Verdrehen des Lagers erfolgt. Dadurch wird erreicht, dass eine Unterkante des Lagergehäuses auf der Oberkante einer Gehäusewand aufsitzt, so dass die axiale Verschiebung nach unten blockiert ist. Das heisst, eine Person kann von unten das bereits mit Lager vormontierte Trichterrad in die Durchtrittsöffnungen einführen und durch einfaches Verdrehen in seiner axialen Lage sichern. Für die anschliessende Befestigung ist es lediglich notwendig, die entsprechenden Befestigungslöcher zwischen Lagergehäuse und Gehäusewand durch weiteres Verdrehen in Übereinstimmung zu bringen.

Es wird weiter vorgeschlagen, das Lagergehäuse mit mindestens zwei radial nach aussen gerichteten Befestigungslaschen zu versehen. Vorteilhafterweise sind diese Befestigungslaschen mit Durchtrittsöffnungen versehen, welche zur Befestigung, bzw. zum Durchstecken einer Schraube mit den Durchtrittsöffnungen an dem Gehäuse in Übereinstimmung gebracht werden können.

Aus Montagevereinfachungen und zur Abdichtung des Lagerelements wird weiter vorgeschlagen, die obere Abdeckung durch Anbringung von zwei getrennten Abdeckelementen auszubilden.

Die Abdeckelemente sind dabei ringförmig ausgebildet und überdecken sich teilweise oberhalb des Lagerelements.

Zur Antriebsübertragung auf das Trichterrad wird vorgeschlagen, an dem zweiten Abdeckelement ein Antriebselement zu befestigen.

Zur Erzielung einer kompakten Bauweise besteht das Antriebselement aus einer etwa parallel zu einer oberen Gehäusewand befestigten Riemenscheibe.

Zur weiteren Abschottung der Lagerstelle und des Antriebes gegenüber in der Umgebungsluft befindlichen Staub oder Flug wird vorgeschlagen, dass oberhalb einer oberen Gehäusewand eine weitere eine geschlossene Kammer bildende Abdeckung vorgesehen ist.

Um ein Eindringen von Staub aus der Umgebungsluft in diese Kammer völlig zu verhindern, ist es vorteilhaft, innerhalb der Kammer einen Luftüberdruck zu erzeugen. Dieser Luftüberdruck kann durch z.B. ein externes Gebläse oder durch ein direkt an der Kammer angebrachtes Gebläse erzeugt werden. Die im Überdruck befindliche Luft kann dann über nicht luftdicht verbundene Elemente oder über speziell angebrachte Austrittsöffnungen austreten.

Zur Übergabe des Faserbandes an das Trichterrad, wird vorgeschlagen, dass sich die Eintrittsöffnung des rohrförmigen Ablagekanals auf gleicher Höhe oder oberhalb der weiteren Abdeckung befindet. Der rohrförmige Ablagekanal könnte z.B. auch in das Halteelement integriert sein, wie es z.B. aus der DE-A1-34 07 136 zu entnehmen ist.

Weitere Vorteile der Erfindung sind anhand eines nachfolgenden Ausführungsbeispiels näher beschrieben und aufgezeigt.

Es zeigen:
- Fig. 1: eine schematische Seitenansicht einer erfindungsgemässen Befestigung eines Trichterrades.
- Fig. 2: eine Draufsicht nach Fig. 1 unter Weglassung der oberen Abdeckung und des Antriebselements.
- Fig. 3: eine weitere Ansicht entsprechend Fig. 2 in montiertem Zustand des Lagers.

Fig. 1 zeigt ein Trichterrad 1, das in einem Gehäuse 2 um die Achse 3 drehbar gelagert ist. Das Gehäuse 2 ist mit einer unteren Gehäusewand 4 und einer oberen Gehäusewand 5 versehen. Diese Gehäusewände 4 und 5 können über vertikal angebrachte Seitenwände rundum miteinander verbunden sein, so dass ein geschlossenes Gehäuse vorliegt. Von diesen Seitenwänden ist lediglich eine Seitenwand 6 schematisch dargestellt. Die untere Gehäusewand 4 ist mit einer kreisförmigen Durchtrittsöffnung 7 versehen, in welcher der Drehteller 10 des Trichterrades 1 umläuft.

An dem Drehteller 10 ist ein Halteelement 11 befestigt, welches in seinem oberen Bereich eine Aufnahme 12 für die Aufnahme eines Lagers 13 aufweist.

Über einen Auslassstutzen 15, der eine Durchtrittsöffnung 16 in dem Drehteller 10 bildet, ist ein Leitrohr 17 drehfest mit dem Drehteller 10 verbunden. Im oberen Bereich ist dieses Leitrohr 17 für das Faserband mit einer Krümmung versehen und konzentrisch mit der Achse 3 in dem Halteelement 11 befestigt. Die Eintrittsöffnung 18 des Rohres 17 befindet sich oberhalb einer oberen Abdeckung 21. Oberhalb der Eintrittsöffnung 18 sind Kalanderwalzen 22 angebracht, die über einen Trichter 23 mit Faserband 24 beschickt werden, das über das Leitrohr 17 in eine unterhalb des Trichterrads 1 befindliche Kanne K abgelegt wird.

Die obere Abdeckung 21 bildet mit der oberen Gehäusewand 5, den Seitenwänden 26 und 27, sowie mit zwei nicht näher gezeigten Seitenwänden eine geschlossene Kammer 28. Diese Kammer 28 ist mit Eintrittsöffnungen 29 sowie mit Austrittsöffnungen 30 versehen. Über die Öffnungen 29 wird von einem Gebläse 32 Luft in die Kammer 28 geblasen, wodurch in der Kammer 28 ein Überdruck entsteht. Die in der Kammer 28 befindlichen Lager- und Antriebselemente befinden sich dadurch im Überdruckbereich.

Das Lager 13 ist gebildet aus einem Lagerelement 14 (im gezeigten Beispiel ein Kugellager), welches einerseits auf der Aufnahme 12 des Halteelements 11 aufsitzt und andererseits in einem Lagergehäuse 34 gelagert ist. Das Lagergehäuse 34 ist mit nach aussen ragenden Befestigungsflanschen 35 versehen, welche mit ihrer Auflagefläche A auf der Oberkante 8 der oberen Gehäusewand 5 aufliegen. Wie anschliessend noch in Fig. 2 und Fig. 3 näher erläutert wird, sind drei auf dem Umfang verteilte Befestigungslaschen 35 vorgesehen.

Oberhalb des Lagerelements 14 ist eine ringförmige Abdeckung 37 angebracht, welche mit Laschen 38 versehen ist. Die Laschen 38 decken sich teilweise mit den Befestigungslaschen 35 (Fig. 2) und sind über eine Schraubverbindung 40 drehfest mit dem Lagergehäuse 34 verbunden.

Ebenfalls oberhalb des Lagerelements 14 ist eine weitere ringförmige Abdeckung 42 vorgesehen, die über mehrere Schrauben 43 mit dem Halteelement 11 drehfest verbunden ist. Die Abdeckung 42 ist so ausgebildet, dass sie einerseits auf dem Lagerelement 14 aufsitzt und andererseits die Abdeckung 37 teilweise überdeckt. Dadurch ist gewährleistet, dass das Lagerelement 14 von oben her staubdicht abgedichtet ist.

Über Schraubverbindungen 44 ist eine Riemenscheibe 45 drehfest mit der Abdeckung 42 und somit mit dem Halteelement 11 verbunden. Die Riemenscheibe 45 wird über einen Riemen 46 von einer nicht näher gezeigten Antriebsscheibe angetrieben.

Anhand der Fig. 2 und 3 wird nun der Verfahrensablauf zur Montage des Trichterrades 1 näher aufgezeigt. Das Trichterrad 1 befindet sich vor dem Einbau in das Gehäuse 2 im montierten Zustand entsprechend Fig. 1. Lediglich die Riemenscheibe 45 wird nach dem Einbau des Trichterrades 1 montiert. Wie aus Fig. 2 zu entnehmen und in Fig. 1 angedeutet, ist die obere Gehäusewand 5 mit einer kreisförmigen Durchlassöffnung 48 versehen, welche mit drei auf dem Umfang verteilten und nach aussen gerichteten weiteren Durchlassöffnungen 49 versehen ist. Die Durchlassöffnung 48 und die Durchlassöffnungen 49 bilden eine gemeinsame Durchlassöffnung.

Vor der Montage des Trichterrades 1 ist die obere Abdeckung 21 noch nicht installiert.

Das Trichterrad 1 wird, wie vorher beschrieben, im montierten Zustand von unten her in Einschubrichtung X in das Gehäuse 2 eingeführt (Fig. 2). Die Befestigungslaschen 35 befinden sich beim Einbau in so einer Stellung, so dass sie durch die Durchlassöffnungen 49 nach oben hindurchtreten können. Sobald die Auflageflächen A der Laschen 35 über der oberen Kante 8 der Gehäusewand 5 stehen, wird das Trichterrad bzw. das Lager 13 in Drehrichtung D verdreht, bis ein Nachuntenverschieben durch die Durchlassöffnungen 49 verhindert ist. Jetzt kann das Trichterrad noch soweit verdreht werden, bis die Bohrungen 52 entsprechend der Darstellung nach Fig. 3 mit den Bohrungen 53 der oberen Gehäusewand fluchten. Sobald diese Stellung erreicht ist, werden die Befestigungslaschen 35 über geeignete Schraubverbindungen mit der oberen Gehäusewand 5 verbunden. Das Trichterrad 1 ist nun fix in dem Gehäuse 2 gelagert. Zum Schluss wird die Riemenscheibe 45 auf der Abdeckung 42 befestigt und der Riemen 46 aufgelegt. Anschliessend nach der Ingangsetzung des Riementriebes kann die obere Abdeckung 21 montiert werden.

Durch die vorgeschlagene Befestigungsart, allgemein auch Bajonettverschluss genannt, kann das Trichterrad ohne besondere Hilfsmittel auf einfache Weise von einer Montageperson montiert und auch demontiert werden. Dadurch wird auch ein nachträglicher Ausbau vereinfacht. Die Demontage des Trichterrades erfolgt in umgekehrter Reihenfolge wie die beschriebene Montage.

## Patentansprüche

1. Trichterrad (1) mit einem Ablagekanal (17) zur Ablage eines Faserbands (24) in ein Behältnis (K) mit einem Drehteller (10), welcher über ein Halteelement (11), das drehfest mit dem Drehteller (10) verbunden ist, in einem Gehäuse (2) über ein auf dem Halteelement angebrachtes Lager drehbar gelagert ist, dadurch gekennzeichnet, dass das Lager (13) mindestens eine quer zur Einschieberichtung (X) des Trichterrads (1) gerichtete Auflagefläche (A) aufweist, die mit einer Tragfläche (8) des Gehäuses (2) in Überdeckung bringbar ist.

2. Trichterrad nach Anspruch 1, dadurch gekennzeichnet, dass das Gehäuse (2) mit einer Durchtrittsöffnung (48, 49) für das auf dem Halteelement (11) befestigte Lager (13) aufweist, welche so ausgebildet ist, dass der Durchtritt des Lagers (13) in Einschieberichtung (X) bis zu einer vertikalen Einbaulage nur über einen bestimmten Drehwinkelbereich (B) zu der Durchtrittsöffnung (48, 49) erfolgen kann und die Überdeckung durch anschliessendes Verdrehen des Lagers erfolgt.

3. Trichterrad nach Anspruch 1 oder 2, dadurch gekennzeichnet, dass das Lager mit einem Lagergehäuse (34) mit mindestens zwei radial nach aussen gerichteten Befestigungslaschen (35) versehen ist.

4. Trichterrad nach Anspruch 3, dadurch gekennzeichnet, dass die Befestigungslaschen (35) mit Durchtrittsöffnungen (52) versehen sind.

5. Trichterrad nach Anspruch 4, dadurch gekennzeichnet, dass das Gehäuse (2) mit weiteren Durchtrittsöffnungen (53) versehen ist, die mit den Durchtrittsöffnungen (52) der Befestigungslaschen (35) nach dem Durchtritt und erfolgter Drehbewegung des Lagers (13) in Überdeckung bringbar sind.

6. Trichterrad nach einem der Ansprüche 1 bis 5, dadurch gekennzeichnet, dass die obere Abdeckung eines Lagerelements (14) des Lagers (13) durch zwei getrennte Abdeckelemente (37, 42) erfolgt.

7. Trichterrad nach Anspruch 6, dadurch gekennzeichnet, dass ein erstes ringförmiges Abdeckelement (37) an dem Lagergehäuse (34) und ein zweites ringförmiges Abdeckelement (42) an dem Halteelement (11) befestigt ist.

8. Trichterrad nach Anspruch 7, dadurch gekennzeichnet, dass das zweite Abdeckelement (42) das erste Abdeckelement (37) zumindest teilweise oberhalb des Lagerelements (14) überdeckt.

9. Trichterrad nach einem der Ansprüche 7 bis 8, dadurch gekennzeichnet, dass an dem zweiten Abdeckelement (42) ein Antriebselement (45) befestigt ist.

10. Trichterrad nach Anspruch 9, dadurch gekennzeichnet, dass das Antriebselement aus einer etwa parallel zu einer oberen Gehäusewand (5) befestigte Riemenscheibe (45) gebildet ist.

11. Trichterrad nach einem der Ansprüche 1 bis 10, dadurch gekennzeichnet, dass oberhalb einer oberen Gehäusewand (5) eine weitere, eine geschlossene Kammer (28) bildende Abdeckung (21) vorgesehen ist.

12. Trichterrad nach Anspruch 11, dadurch gekennzeichnet, dass innerhalb der Kammer (28) ein Luftüberdruck erzeugt wird.

13. Trichterrad nach einem der Ansprüche 11 bis 12, dadurch gekennzeichnet, dass sich die Eintrittsöffnung (18) des rohrförmigen Ablagekanals (17) auf gleicher Höhe oder oberhalb der weiteren Abdeckung (21) befindet.
